# EUROPÄISCHE PATENTANMELDUNG

(11) **EP 0 050 193 A1**
(43) Veröffentlichungstag der Anmeldung: **28.04.1982**
(21) Anmeldenummer: 81105807.2
(22) Anmeldetag: 23.07.1981
(51) Int. Cl.: F02M 59/44, F02D 1/04

(54) **Kraftstoffeinspritzpumpe für Brennkraftmaschinen**

(30) Priorität: 21.10.1980 DE 3039654
(71) Anmelder: ROBERT BOSCH GMBH, 70442 Stuttgart (DE)
(72) Erfinder: Greiner, Max, Dr.Dipl.-Ing., D-7016 Gerlingen (DE); Nothdurft, Heinz, D-7000 Stuttgart 70 (DE)

(57) **Zusammenfassung**

Die Einspritzpumpe umfaßt einen als Fördermengenstellglied wirkenden Ringschieber (14), der über einen Reglerhebel (16) miteiner Hülse (21) eines Fliehkraftreglers (22) gekoppelt ist. Der Ringschieber (14) oder die Hülse (21) besitzen einen Kegel (32) dem ein Geber (33) zugeordnet ist und zwischen denen sich ein durch Verschieben der Hülse (21) oder des Ringschiebers (14) in Richtung von deren Drehachse veränderlicher Luftspalt befindet. Die so direkt oder indirekt ermittelte Stellung des Ringschiebers (14) ist ein Maß für die Menge des eingespritzten Kraftstoffs.

## Beschreibung

### Stand der Technik

Die Erfindung betrifft eine Kraftstoffeinspritzpumpe nach. der Gattung des Hauptanspruchs. Bekannte Einspritzpumpen dieser Art (z. B. Diesel-Verteilereinspritzpumpe, Bauart VE, Kraftfahrtechnisches Taschenbuch von Bosch, 18. Auflage, Seiten 297 und 298) regeln die Einspritzmenge abhängig von der Stellung des Gaspedals und der Maschinendrehzahl. Die tatsächlich eingespritzte Kraftstoffmenge bleibt aber'unbekannt. Das ist nachteilig, weil sich der momentane Betriebszustand der Maschine (Vollast, Teillast ...) so nicht erfassen und in irgendeiner Weise auswerten läßt. Eine solche Auswertung ist aber beispielsweise für eine gesteuerte Abgas-Rückführung unerläßlich.

### Vorteile der Erfindung

Die erfindungsgemäße Kraftstoffeinspritzpumpe mit den kennzeichnenden Merkmalen des Hauptanspruchs hat demgegenüber den Vorteil, daß mit ihr der momentane Betriebszustand der Maschine über die momentane Einspritzmenge zuverlässig und ohne Störung des Kraftgleichgewichts des Reglers ermittelt werden kann. Die-vorgeschlagene Lösung ist dabei einfach und kostengünstig.

Durch die in den Unteransprüchen aufgeführten Maßnahmen sind vorteilhafte Weiterbildungen und Verbesserungen der im Hauptanspruch angegebenen Einspritzpumpe möglich. Besonders einfach ist die Ausbildung der verschiebbaren Hülse eines mit dem Fördermengenstellglied gekoppelten Drehzahlsignalgebers mit einem Kegel, dessen Stellung relativ zu einem berührungsfrei mit ihm zusammenwirkenden Geber die Stellung des Fördermengenstellgliedes angibt und so ein Maß für die momentane Einspritzmenge ist.

### Zeichnung

Ein Ausführungsbeispiel des Erfindungsgegenstandes ist in der Zeichnung dargestellt und in der nachfolgenden Beschreibung näher erläutert. Die Figur zeigt einen Teilschnitt durch eine erfindungsgemäß ausgebildete Kraftstoffeinspritzpumpe.

### Beschreibung des Ausführungsbeispiels

In einem schematisch dargestellten Gehäuse 1 einer Kraftstoffeinspritzpumpe arbeitet in einer Bohrung 2 ein Pumpenkolben 3, der durch nicht dargestellte, aus der Diesel-Verteilereinspritzpumpe, Bauart VE, Kraftfahrtechnisches Taschenbuch von Bosch, 18. Auflage, Seiten 297 und 298, an sich bekannte Mittel in eine hin- und hergehende und gleichzeitig rotierende Bewegung versetzt wird. Das Gehäuse 1 schließt einen Pumpenarbeitsraum 4 ein. Dieser wird über Längsnuten 5 im Pumpenkolben 3 und eine Bohrung 6 im Gehäuse 1 aus einem Saugraum 7 im Gehäuse 1 mit Kraftstoff versorgt, solange der Pumpenkolben seinen Saughub ausführt bzw. seine linke Totpunktlage einnimmt. Sobald durch Verdrehen des Pumpenkolbens 3 die Bohrung 6 geschlossen worden ist, wird der im Pumpenarbeitsraum 4 befindliche Kraftstoff über einen im Pumpenkolben 3 verlaufenden Kanal 8, eine Radialbohrung 9 und eine Verteilernut 10 im Pumpenkolben 3 einer von mehreren Druckleitungen 11 zugeführt, die entsprechend der Zahl der zu versorgenden Zylinder einer nicht dargestellten Brennkraftin diese münden. Diese Druckleitungen 11 führen über jeweils ein Rückschlagventil 12 zu den den Zylindern zugeordneten Einspritzventilen 13.

Der Saugraum 7 wird über eine nicht dargestellte Förderpumpe aus einem ebenfalls nicht dargestellten Kraftstoffbehälter mit Kraftstoff versorgt.

Auf dem Pumpenkolben 3 ist ein Ringschieber 14 verschiebbar angeordnet. Dieser Ringschieber 14 kann eine Radialbohrung 15 im Pumpenkolben 3 verschließen und freigeben, die mit dem Kanal 8 im Pumpenkolben 3 verbunden ist. Die Freigabe der Radialbohrung 15 erfolgt während des Druckhubverlaufs des Pumpenkolbens 3 und bestimmt damit die Fördermenge des Kraftstoffs. Der nach dem Aufsteuern der Radialbohrung 15 aus dieser strömende Kraftstoff strömt in den Saugraum 7 zurück.

Der Ringschieber 14 ist über einen Reglerhebel 16 verschiebbar, der um eine Achse 17 schwenkbar gelagert ist. Hierzu greift ein am Ende des Reglerhebels 16 befestigter Kugelkopf 18 in eine Ausnehmung 19 des Ringschiebers 14 ein. Der vom Kugelkopf 18 abgewendete Hebelarm des Reglerhebels 16 liegt an einem Druckstück 20 an, daß seinerseits stirnseitig in eine Hülse 21 eingesetzt ist. Diese Hülse 21 ist Teil eines als Drehzahlgeber dienenden Fliehkraftreglers 22 und lagert auf einer Reglerachse 23. Dieser Fliehkraftregler 22 besitzt einen Träger 24 für Fliehgewichte 25. Der Träger 24 und die Fliegewichte 25 werden über ein nicht näher dargestelltes Getriebe 26 im konstanten Verhältnis zur Drehzahl des Pumpenkolbens 3 angetrieben. Durch die Fliehkraft werden die Fliehgewichte 25 ausgelenkt und verschieben die auf der Reglerachse 23 gelagerte Hülse 21. Diese Verschiebung erfolgt gegen die Kraft einer am Ende des gleichen Hebelarms des Reglerhebels 16 angreifenden Regelfeder 27. Die Regelfeder 27 greift hierzu in eine Bohrung 28 des Reglerhebels 16 ein und findet ihr Widerlager an einem Zapfen 29. Dieser wiederum ist exzentrisch zur Drehachse eines Bolzens 30 in diesem befestigt, an dem außerhalb des Gehäuses 1 ein Verstellhebel 31 angreift. Die Lage dieses Verstellhebels 31 und damit des Zapfens 29 bestimmt die Spannung der Regelfeder 27.

Je weiter der Ringschieber 14 durch die Hülse 21 über den Reglerhebel 16 nach links verschoben wird, desto geringer ist die von der Einspritzpumpe geförderte Kraftstoffmenge.

Die Verschiebestellung der Hülse 21 ist demnach ein Maß für die Einstellung des Ringschiebers 14 und damit für die gefördete Kraftstoffmenge. Die Hülse 21 besitzt einen Kegel 32, dem ein induktiver Geber 33 so zugeordnet ist, daß sich der Luftspalt zwischen der Kegeloberfläche und der Vorderfläche des induktiven Gebers beim Verschieben der Hülse 21 verändert. Zum Einstellen dieses Luftspaltes ist der induktive Geber 33 senkrecht zur Hülse 21 verstellbar, wie durch den Doppelpfeil 34 angezeigt ist. Die Länge des Kegels 32 entspricht dem möglichen Verschiebeweg des Hülse 21. Seine Steigung ist so gewählt, daß der Meßbereich des Gebers voll ausgenutzt ist. Auf diese Weise werden ein Meßergebnis des induktiven Gebers verfälschende Einflüsse wie Rundlauftoleranzen oder das Spiel zwischen der Hülse 21 und der Reglerachse 23 möglichst klein gehalten.

Der induktive Geber 33 gibt während des Betriebs der Einspritzpumpe stets ein Signal ab, das der Stellung der Hülse 21 und damit des Ringschiebers 14 entspricht. Man erhält also ein der momentan von der Einspritzpumpe geförderten Kraftstoffmenge proportionales Signal.

Selbstverständlich ist das gleiche Ziel auch erreichbar, indem der Ringschieber 14 selbst zumindest teilweise eine konische Mantelfläche besitzt und dieser der induktive Geber 33 zugeordnet ist.

## Patentansprüche

1. Kraftstoffeinspritzpumpe für Brennkraftmaschinen mit einem Fördermengenstellglied, dadurch gekennzeichnet, daß dem Fördermengenstellglied (14) ein dessen Stellung berührungsfrei abtastender Geber (33) zur Abnahme eines der Einspritzmenge proportionalen Signals zugeordnet ist.

2. Kraftstoffeinspritzpumpe nach Anspruch 1, mit einem Drehzahlregler der einen Reglerhebel umfaßt, an dem ein Drehzahlsignalgeber entgegen der Kraft einer Regelfeder angreift und der mit dem Fördermengenstellglied gekoppelt ist, dadurch gekennzeichnet, daß dem Reglerhebel (16) der dessen Stellung berührungsfrei abtastende Geber (33) zugeordnet ist.

3. Kraftstoffeinspritzpumpe nach Anspruch 1, mit einem Drehzahlregler der einen Geberhebel umfaßt, an dem ein als Drehzahlsignalgeber ausgebildeter Fliehkraftregler über eine durch die Fliehgewichte verschiebbare Hülse angreift und der mit dem Fördermengenstellglied gekoppelt ist, dadurch gekennzeichnet, daß der verschiebbaren Hülse (21) der deren Stellung berührungsfrei abtastende Geber (33) zugeordnet ist.

4. Kraftstoffeinspritzpumpe nach einem der Ansprüche 1 und 3, dadurch gekennzeichnet, daß die verschiebbare Hülse (21) oder das Fördermengenstellglied (14) einen Kegel (32) bildet und der Geber (33) diesem Kegel (32) als Näherungsgeber zugeordnet ist.

5. Kraftstoffeinspritzpumpe nach einem der Ansprüche 1 bis 4, dadurch gekennzeichnet, daß der Geber als induktiver Geber (33) ausgebildet ist.

6. Kraftstoffeinspritzpumpe nach einem der Ansprüche 3 bis 5, dadurch gekennzeichnet, daß die Länge des Kegels (32) der verschiebbaren Hülse (21) dem gesamten Hülseweg angepaßt und seine Steigung so gewählt ist, daß der verfügbare Meßbereich des Gebers (33) ausgenutzt ist.
